# FASCICULE DE BREVET EUROPEEN

(11) **EP 0 112 237 B1**
(45) Date de publication et mention de la délivrance du brevet: **05.08.1987**
(21) Numéro de dépôt: 83402340.0
(22) Date de dépôt: 05.12.1983
(51) Int. Cl.: F23C 9/06, F23C 11/02

(54) **Procédé et installation de recyclage des imbrûlés solides dans un lit fluidisé**
Verfahren und Vorrichtung zur Rückführung unverbrannter fester Bestandteile in einem Wirbelbett
Method and apparatus for the recirculation of uncombusted solid material in a fluidized bed

(30) Priorité: 08.12.1982 FR 8220546
(43) Date de publication de la demande: 27.06.1984
(73) Titulaire: CREUSOT-LOIRE, F-75008 Paris (FR)
(72) Inventeur: Morin, Jean-Xavier, F-71200 Le Creusot (FR); Chrysostome, Gérard, F-71210 Montchanin (FR)
(74) Mandataire: Bressand, Georges

## Description

L'invention a pour objet un procédé et une installation de recyclage des imbrûlés solides produit au cours d'une réaction exothermique réalisée en litfluidisé.

Les installations, par exemple les chaudières, réalisant la combustion en lit fluidisé de charbon ou plus généralement de combustibles hydrocarbonés solides en régime dit de chambre sèche c'est-à-dire non fondus ou non agglomérantes produisent des cendres qui sont évacuées par purge mais également de fines particules solides entraînées par les fumées et qui, dans une proportion parfois importante, sont incomplètement brûlées. Il en résulte une dégradation du rendement de combustion, les fines imbrûlées pouvant en effet représenter 5 à 20% combustible introduit dans la chaudière. C'est pourquoi, normalement l'enceinte dans laquelle est réalisé le lit fluidisé est reliée à sa partie supérieure par un conduit d'évacuation des fumées à un dispositif de séparation des particules solides entraînées avec les fumées et qui peut être un simple dispositif mécanique du genre cyclone. Jusqu'à présent, les particules solides récupérés à la base du cyclone étaient recyclées en continu soit dans le lit fluidisé de la chaudière soit dans un lit fluidisé annexe de façon à tenter de les brûler et donc d'améliorer le rendement de combustion.

Toutefois, les fines poussières collectées au cyclone ne contiennent pas seulement des particules imbrûlées mais aussi une certaine proportion de cendres fines qui sont également entraînées par les fumées. De plus, lorsqu'on utilise un absorbant tel que du calcaire ou de la dolomie pour désulfurer le combustible en cours de combustion, cet absorbant contient également, ou bien produit par attrition, des fines particules qui sont entraînées aussi avec les fumées. De ce fait, la proportion d'éléments non combustibles collectés au cyclone peut aller de 20 à 70% par exemple.

Le recyclage d'un tel produit dont une fraction seulement est combustible produit un enrichissement progressif en éléments incombustibles des poussières collectées au cyclone. En outre, la quantité de poussières en suspension dans les fumées augmente, ce qui interdit normalement de recycler la totalité des poussières recueillies au cyclone et oblige à procéder à une purge continue d'une fraction de ces poussières. La partie combustible contenue dans la purge est donc perdue.

Pour éviter cet inconvénient, on préfère parfois recycler les fines récupérées au cyclone non pas dans le lit fluidisé de la chaudière mais dans un lit fluidisé annexe. Cette adjonction d'un équipement complémentaire présente cependant l'inconvénient de compliquer l'installation et d'augmenter son coût.

D'autre part, on connaît dans le FR-A-2 328 507 un procédé de traitement de matière dans un système à lit fluidisé comprenant une enceinte munie de moyens d'alimentation en matière combustible solide et de moyens de fluidisation et reliée par un conduit d'évacuation des fumées à un dispositif de séparation des particules solides entraînées avec les fumées, les particules récupérés étant recyclées das le lit fluidisé. Le circuit de recyclage comporte une chambre réservoir.

Mais, cette chambre réservoir n'assure pas une phase d'accumulation des particules solides récupérées dans le but d'alimenter périodiquement la chambre de réaction. En effet, le recyclage s'effectue de manière continue et la vitesse de recyclage des particules est commandée par la position d'un clapet sphérique.

On connaît également dans le GB-A-2089485 une installation de traitement de matière dans un système à lit fluidisé comportant un organe de séparation et un réservoir de stockage des particules récupérées qui sont injectées, à l'aide d'un ventilateur et après ouverture de la vanne de stockage, sur le foyer de l'arrêt de l'alimentation du foyer en combustible frais.

Mais dans ce documet, les particules imbrûlées puis recyclées ne participent pas à la réaction puisque l'alimentation principale et l'air de mise en fluidisation sont arrêtés.

L'invention a pour objet un procédé et une installation perfectionnée qui évitent l'adjonction d'un équipement complémentaire et permettent le recyclage dans le lit fluidisé des imbrûlés sans avoir les inconvénients observés jusqu'à présent.

Conformément à l'invention, le procédé comprend deux phases alternatives d'alimentation du lit fluidisé en matière combustible:
- une phase de fonctionnement normal pendant laquelle le lit fluidisé est alimenté en matière combustible par les moyens d'alimentation avec un débit réglable pour obtenir une température déterminée dans le lit fluidisé et pendant laquelle les particules solides récupérées par le dispositif de séparation sont accumulées dans le dispositif de stockage, le circuit de recyclage étant fermé,
- et une phase de recyclage périodique pendant laquelle on arrête les moyens d'alimentation, on ouvre le circuit de recyclage pour recycler dans le lit fluidisé les particules solides accumulées dans le dispositif de stockage pendant la phase précédent de fonctionnement normal, on mesure en permanence la température du lit fluidisé et on asservit le débit de recyclage à ladite température de telle sorte que la combustion des imbrûlés contenus dans les particules recyclées maintienne ladite température au même niveau que pendant la phase de fonctionnement normal, la phase de recyclage des imbrûlés étant arrêtée dès que la température du lit fluidisé ne peut plus être maintenue au niveau déterminé, le lit fluidisé étant de nouveau alimenté en matière combustible par les moyens d'alimentation pour une nouvelle phase de fonctionnement normal de telle sorte que la réaction exothermique soit entretenue alternativement par la combustion de la matière combustible en phase de fonctionnement normal et par la combustion des imbrûlés en phase de recyclage.

Dans un autre mode de réalisation, les particules solides entraînées avec les fumées dans la phase de recyclage sont, après séparation, accumulées dans un silo intermédiaire interposé entre le dispositif de séparation et le silo de réserve de recyclage.

Les perfectionnements selon l'invention permettent également, dans une application particulière, d'améliorer le mode d'alimentation en matières combustibles du lit fluidisé. En effet, lorsque celui-ci fonctionne sous pression comme c'est généralement le cas, les matières combustibles solides doivent être introduites au moyen d'un dispositif de sas qui, pour une alimentation continue, doit comprendre deux chambres sous pression alimentées alternativement par l'intermédiaire d'une vanne orienteuse. Ainsi, lorsque l'une des chambres est remplie de combustible, son alimentation est fermée et elle est mise à la pression régnant dans la chambre de combustion de façon à pouvoir alimenter celle-ci sans chute de pression. Pendant ce temps, la seconde chambre est isolée de la chambre de combustion, placée à la pression atmosphérique et alimentée en matières combustibles par l'intermédiaire de la vanne orienteuse. Lorsque la première chambre est presque vide, on inverse les circuits, la seconde chambre étant isolée, mise sous pression, puis reliée à la chambre de combustion pour l'alimentation de celle-ci en matières combustibles alors que la première chambre est isolée de la chambre de combustion et mise à la pression atmosphérique de façon à pouvoir être de nouveau remplie par l'intermédiaire de la vanne orienteuse.

Le procédé de recyclage perfectionné selon l'invention permet de simplifier cette disposition. En effet, grâce à l'invention, l'alimentation se fait à partir d'une chambre unique formant sas qui, alternativement, est mise à la pression de l'enceinte de combustion pour l'alimentation de celle-ci pendant la phase de fonctionnement normal puis isolée de l'enceinte de combustion pendant la phase de recyclage pour être mise à la pression atmosphérique et remplie de nouveau en matières combustibles.

L'invention sera mieux comprise par la description détaillée de plusieurs modes de réalisation représentés sur les dessins annexés.
La fig. 1 représente schématiquement une chaudière fonctionnant en lit fluidisé et l'installation de recyclage perfectionné selon l'invention.
La fig. 2 est un schéma d'une variante. La figure 3 représente schématiquement un mode particulier d'alimentation en matières combustibles.

Sur la figure 1, on a représenté à titre d'exemple une chaudière à charbon fonctionnant en lit fluidisé et permettant la désulfuration en cours de combustion. L'installation comprend une enceinte 1 limitée par une enveloppe 11 en matière réfractaire fermée à sa supérieure et munie à sa base d'une grille de fluidisation 12 qui supporte un lit fluidisé 2 et permet la distribution de l'air de fluidisation et de combustion introduit par un circuit 13 dans un plenum 14 placé au-dessous de la grille de fluidisation 12.

Au-dessus du lit fluidisé 2 débouche une entrée 15 par laquelle est introduite la matière combustible alimentée par exemple par un dispositif 21 de type connu. Le calcaire permettant la désulfuration peut être introduit avec la matière combustible ou bien par un circuit d'alimentation particulier 23 qui n'a pas été représenté en détail sur la figure.

L'absorbant en calcaire chargé en soufre et les cendres du charbon sont extraits par une sortie 16.

Dans le cas, représenté sur la figure, où l'installation est une chaudière, des échangeurs 22 placés dans le lit fluidisé et alimentés en eau permettent de produire de la vapeur.

A la partie supérieure de l'enceinte 1 débouche un conduit 17 d'évacuation des fumées de combustion chargées en particules solides se présentant sous forme de fines poussières constituées, en proportions variées, par les cendres fines du charbon, de fines particules imbrûlées et de fines particules d'absorbant. Les fumées extraites par le conduit 17 passent dans un dispositif de séparation constitué par exemple d'un cyclone 3 qui comprend une sortie supérieure de gaz 31 et une sortie inférieure 32 des particules solides séparées.

Les fumées dépoussiérées évacuées par la sortie 31 sont dirigées vers une installation de traitement ultérieur non représentée qui peut comporter un système de récupération de chaleur et un dépoussiérage final, avant rejet à l'atmosphère.

La sortie 32 du cyclone 3 est reliée par une conduite 33 munie d'une vanne 34 à une enceinte formant silo 4 dans laquelle s'accumulent les particules collectées par le cyclone 3 lorsque la vanne 34 est ouverte.

Le silo 4 est relié à l'enceinte de combustion 1 par un circuit de recyclage comprenant une conduite 41 débouchant en 42 à la base du lit fluidisé et munie à son origine d'une vanne 43 permettant de régler le débit de particules recyclées par la conduite 41. Dans l'exemple représenté, la réinjection des particules est effectuée par un gaz tel que de l'air ou un gaz inerte introduit par une conduite 44 débouchant dans la vanne 43 et qui produit une fluidisation des particules dans la conduite 41 de façon à les véhiculer jusqu'au lit fluidisé, le débit de réinjection pouvant être déterminé, par exemple, par le débit de gaz injecté par la conduite 44 et réglé par la vanne 43. A cet effet, le débit de réinjection peut être asservi à la température du lit fluidisé par un circuit de régulation comprenant une unité de commande 5 qui reçoit une information correspondant au niveau de température dans le lit fluidisée, fournie par un détecteur 51 et émet un ordre de réglage de la vanne 43.

D'autre part, le silo 4 est muni d'un conduit de vidange 46 précédé d'une vanne 47 qui peut être actionnée par le circuit de régulation 5, la fin de l'évacuation étant commandée par un organe de contrôle du niveau bas 53 placé à la base du silo 4, au-dessus de l'orifice de vidange 48. Grâce aux dispositions qui viennent d'être décrites, l'enceinte de combustion 1 peut être alimentée par périodes successives alternativement en matière combustible dans une phase de fonctionnement normal et en imbrûlés solides dans une phase de recyclage des particules accumulées dans le silo.

Au départ du cycle de fonctionnement, le silo 4 est vide. Le lit fluidisé 2 est alimenté normalement en matières combustibles par l'entrée 15, avec un débit réglable pour obtenir la température voulue dans le litfluidisé, celui-ci étant enflammé par un brûleur 18. Pendant cette phase, le débit de charbon alimenté par le dispositif 21 peut être asservi à la température du lit fluidisé par le circuit de régulation 5. Le débit du calcaire injecté peut être lui-même asservi au débit de charbon de façon à maintenir la désulfuration à son optimum.

La vanne 43 étant fermée et la vanne 34 ouverte, les fines particules de cendres d'imbrûlés et d'absorbant entraînées avec les fumées dans la conduite 17 et séparées dans le cyclone 3 s'accumulent dans le silo 4. Les grosses particules de cendres de charbon et d'absorbant chargées en soufre sont éliminées par la sortie 16 grâce à des moyens appropriés.

Lorsque le silo 4 contient une quantité suffisante de poussières qui peut être déterminée par un organe de contrôle de niveau haut 52 placé à la partie supérieure, l'unité de commande 5 commande l'arrêt du dispositif 21 d'alimentation en matières combustibles et l'ouverture de la vanne 43 permettant le recyclage des particules solides puis le réglage de celle-ci pour maintenir la température du lit fluidisé. Le débit d'air introduit par le circuit 13 reste normalement constant.

Les particules accumulées préalablement dans le silo 4 sont ainsi réintroduites dans le lit fluidisé avec un débit à la température de celui-ci, l'injection des fines particules s'effectuant dans les couches les plus basses du lit fluidisé par l'orifice 42. Le débit d'absorbant introduit par le circuit 23 peut être maintenu constant et égal à celui de la première phase de fonctionnement normal ou bien, en fonction de la composition des particules recyclées, peut être annulé, modifié ou maintenu égal à une nouvelle valeur. On peut envisager par exemple de l'asservir d'une façon ou d'une autre au débit des particules recyclées par la conduite 41.

Lorsque le débit d'absorbant alimenté en 23 est stoppé, l'évacuation des grosses particules par la sortie 16 est également arrêtée. Dans les autres cas, le débit de la sortie 16 est modifié pour s'adapter aux circonstances. En particulier, dans le cas ou le débit de la sortie 16 est asservi au niveau du lit fluidisé, il n'y a pas de régulation particulière à prévoir sur le débit de sortie des grosses particules autre que celle normalement prévue.

Au cours de cette seconde phase de recyclage des particules solides contenues dans le silo 4, au moins une fraction des imbrûlés solides contenus dans les particules est brûlée. La fraction qui reste imbrûlée à la suite de ce recyclage est entraînée avec les poussières non combustibles et les fumées et évacuée par la conduite 17 vers le dispositif de séparation 3 dont la sortie 34 est ouverte de façon que les particules soient recueillies de nouveau par le silo 4 en cours de vidange, pour être de nouveau réinjectées dans le lit fluidisé.

Normalement, le débit des particules revenant dans le silo 4 pendant la phase de recyclage est inférieur au débit des particules recyclées puisqu'une partie de celles-ci a brulé mais la capacité du silo 4 peut être choisie de façon à supporter les fluctuations de niveaux.

On voit que l'installation permet donc de fonctionner en circuit fermé, les particules imbrûlées passant plusieurs fois dans le silo 4 puis dans le lit fluidisé jusqu'à combustion complète. Bien entendu, la proportion d'imbrûlés contenus dans les particules recyclées diminue et le débit de recyclage doit donc augmenter pour que la température mesurée par le détecteur 51 reste constante. C'est pourquoi, dans le mode de réalisation représenté, l'unité de commande 5 qui les informations relatives au niveau de température dans le lit fluidisé peut commander la fermeture de la vanne 43 et la mise en route du dispositif d'alimentation 21 de façon à déterminer l'arrêt de la phase de recyclage et la reprise de la phase de fonctionnement normal lorsque le niveau de température mesuré par le détecteur 51 s'abaisse au-dessous d'une limite fixée.

Dans un autre mode de réalisation, le débit des particules recyclées peut être mesuré en permanence de façon à fournir une information à l'unité de commande qui détermine l'arrêt du recyclage et la reprise du fonctionnement normal lorsque le débit de recyclage dépasse une limite choisie.

A la fin de la phase de recyclage, on commande donc la fermeture de la vanne 43 et la vidange des particules accumulées à ce moment dans l'ordre de règlage de la vanne 43.

D'autre part, le silo 4 est muni d'un conduit de vidange 46 précédé d'une vanne 47 qui peut être actionnée par le circuit de régulation 5, la fin de l'évacuation étant commandée par un organe de contrôle du niveau bas 53 placé à la base du silo 4, au-dessus de l'orifice de vidange 48. Grâce aux disposition qui viennent d'être décrites, l'enceinte de combustion 1 peut être alimentée par périodes successives alternativement en matière combustible dans une phase de fonctionnement normal et en imbrûlés solides dans une phase de recyclage des particules accumulées dans le silo.

Au départ du cycle de fonctionnement, le silo 4 est vide. Le lit fluidisé 2 est alimenté normalement en matières combustibles par l'entrée 15, avec un débit réglable pour obtenir la température voulue dans le litfluidisé, celui-ci étant enflammé par un brûleur 18. Pendant cette phase, le débit de charbon alimenté par le dispositif 21 peut être asservi à la température du lit fluidisé par le circuit de régulation 5. Le débit du calcaire injecté peut être lui-même asservi au débit de charbon de façon à maintenir la désulfuration à son optimum.

La vanne 43 étant fermée et la vanne 34 ouverte, les fines particules de cendres d'imbrûlés et d'absorbant entraînées avec les fumées dans la conduite 17 et séparées dans le cyclone 3 s'accumulent dans le silo 4. Les grosses particules de cendres de charbon et d'absorbant chargées en soufre sont éliminées par la sortie 16 grâce à des moyens appropriés.

Lorsque le silo 4 contient une quantité suffisante de poussières qui peut être déterminée par un organe de contrôle de niveau haut 52 placé à la partie supérieure, l'unité de commande 5 commande l'arrêt du dispositif 21 d'alimentation en matières combustibles et l'ouverture de la vanne 43 permettant le recyclage des particules solides puis le réglage de celle-ci pour maintenir la température du lit fluidisé. Le débit d'air introduit par le circuit 13 reste normalement constant.

Les particules accumulées préalablement dans le silo 4 sont ainsi réintroduites dans le lit fluidisé avec un débit asservi à la température de celui-ci, l'injection des fines particules s'effectuant dans les couches les plus basses du lit fluidisé par l'orifice 42. Le débit d'absorbant introduit par le circuit 23 peut être maintenu constant et égal à celui de la première phase de fonctionnement normal ou bien, en fonction de la composition des particules recyclées, peut être annulé, modifié ou maintenu égal à une nouvelle valeur. On peut envisager par exemple de l'asservir d'une façon ou d'une autre au débit des particules recyclées par la conduite 41.

Lorsque le débit d'absorbant alimenté en 23 est stoppé, l'évacuation des grosses particules par la sortie 16 et également arrêtée. Dans les autres cas, le débit de la sortie 16 est modifié pour s'adapter aux circonstances. En particulier, dans le cas ou le débit de la sortie 16 est asservi au niveau du lit fluidisé, il n'a pas de régulation particulière à prévoir sur le débit de sortie des grosses particules autre que celle normalement prévue.

Au cours de cette seconde phase de recyclage des particules solides contenues dans le silo 4, au moins une fraction des imbrûlés solides contenus dans les particules est brûlée. Le fraction qui reste imbrûlée à la suite de ce recyclage est entraînée avec les poussières non combustibles et les fumées et évacuée par la conduite 17 vers le dispositif de séparation 3 donc la sortie 34 est ouverte de façon que les particules soient recueillies de nouveau par le silo 4 en cours de vidange, pour être de nouveau réinjectées dans le lit fluidisé.

Normalement, le débit des particules revenant dans le silo 4 pendant la phase de recyclage est inférieur au débit des particules recyclées puisqu'une partie de celles-ci a brulé mais la capacité du silo 4 peut être choisie de façon à supporter les fluctuations de niveaux.

On voit que l'installation permet donc de fonctionner en circuit fermé, les particules imbrûlées passant plusieurs fois dans le silo 4 puis dans le lit fluidisé jusqu'à combustion complète. Bien entendu, la proportion d'imbrûlés contenus dans les particules recyclées diminue et le débit de recyclage doit donc augmenter pour que la température mesurée par le détecteur 51 reste constante. C'est pourquoi, dans le mode de réalisation représenté, l'unité de commande 5 qui reçoit les informations relatives au niveau de température dans le lit fluidisé peut commander la fermeture de la vanne 43 et la mise en route de recyclage et la reprise de la phase de fonctionnement normal lorsque d'une limite fixée.

Dans un autre mode de réalisation, le débit des particules recyclées peut être mesuré en permanence de façon à fournier une information à l'unité de commande qui détermine l'arrêt du recyclage et la reprise du fonctionnement normal lorsque le débit de recyclage dépasse une limite choisie.

A la fin de la phase de recyclage, on commande donc la fermeture de la vanne 43 et la vidange des particules accumulées à ce moment dans le silo 4 en ouvrant la vanne 47 de la conduite d'évacuation 46. Au moment ou le niveau de particules arrive à la hauteur de l'organe de contrôle de niveau inférieur 53 placé à la base du silo 4, la vanne de vidange 47 est fermée et l'on reprend l'alimentation du lit fluidisé par l'entrée 15 en remettant en route le dispositif d'alimentation 21; on est alors revenu à la première phase de fonctionnement normal.

Bien entendu, la vidange du silo 4 par la conduite 46 doit être assez rapide pour que la température du lit fluidisé ne s'abaisse pas trop avant le retour à la première phase de fonctionnement normal. L'expérience a montré en effet que, compte tenu de l'inertie du lit fluidisé, la température de celui-ci varie assez peu pendant le temps nécessaire à la vidange.

Cependant, comme on l'a indiqué plus haut, on peut aussi ne pas attendre que la température du lit fluidisé s'abaisse au-dessous de la limite choisie en commandant l'arrêt du recyclage et le retour en fonctionnement normal dès que le débit de particules recyclées par le circuit 41 dépasse une certaine valeur de consigne; il est alors plus facile de limiter la baisse de température du lit fluidisé pendant la vidange du silo 4 et avant le retour à la première phase.

Mais, dans une autre variante, on peut également éviter toute baisse de température du lit fluidisé en déclenchant le retour en fonctionnement normal en même temps que la vidange du silo c'est-à-dire dès l'arrêt de la phase de recyclage.

Dans ce cas, les particules produites par la combustion de la matière combustible et qui contiennent donc une certaine quantité d'imbrûlés, viennent s'accumuler dans le silo 4 au-dessus des particules stériles avant que celles-ci aient été complètement évacuées.

Pour éviter une évacuation par la vidange 46 de particules contenant une fraction notable d'imbrûlés, on dispose alors le contrôle de niveau 53 à une hauteur suffisante pour que le volume compris entre le niveau de l'orifice de vidange 48 débouchant dans la conduite 46 et celui de l'organe de contrôle 53 soit supérieur au volume de particules générées par la combustion du charbon pendant le temps de vidange par la conduite 46.

Dans certains cas, il est possible d'assurer une combustion assez complète des imbrûlés en un seul passage dans le lit fluidisé 2. Il est alors avantageux d'utiliser la disposition représentée sur la figure2. L'installation est alors complète par une capacité 6 interposé entre la sortie inférieure du cyclone 3 et le silo 4 et reliée à celui-ci par une conduite 61 munie d'une vanne 62.

Pendant la première phase de fonctionnement normal, la vanne 62 est ouverte et, bien entendu la vanne 43 placée à la sortie du silo 4 est fermée. Les particules générées par la combustion dans le lit fluidisé traversent la capacité 6 et viennent s'accumuler dans le silo 4.

Lorsque l'on passe en phase de recyclage, la vanne 43 est ouverts mais la vanne 62 est fermée. Les fines poussières générées par la combustion des imbrûlés recyclés venant du silo 4 et qui contiennent elles-mêmes une faible proportion d'imbrûlés s'accumulent dans la capacité 6 qui constitue donc un silo intermédiaire interposé entre le cyclone 3 et le silo 4.

Dans ce cas, la proportion d'imbrûlés contenus dans les particules recyclées est sensiblement constante et il y a normalement peu de variation de la température du lit fluidisé et du débit de recyclage. Celui-ci est donc poursuivi jusqu'à ce que le silo 4 soit vide, c'est-à-dire lorsque le niveau des particules a atteint le niveau fixé, par exemple, par l'organe de contrôle 53. La vanne 43 est alors fermée et on commande immédiatement la vidange rapide du silo intermédiaire 6 par une conduite de vidange 63, la vidange étant arrêtée lorsque le niveau de particules atteint la hauteur d'un organe de contrôle 64 placé à la base du silo 6.

A ce moment, on ouvre la vanne 62 et l'on revient à la première phase de fonctionnement normal en commandant l'alimentation du lit fluidisé en matières combustibles par le dispositif 21.

Dans cette disposition, selon une variante, on peut déclencher le retour à la phase de combustion normale dès la fin de la phase de recyclage, c'est-à-dire au moment où l'on commande la vidange du silo 6 par conduite d'évacuation 63. On évite ainsi toute baisse de température du lit fluidisé mais il est nécessaire de laisser dans le silo 6 une capacité suffisante entre le niveau de sécurité déterminé par l'organe de contrôle 64 et le niveau de l'orifice 65 de la conduite d'évacuation 63, cette capacité étant supérieure au volume de particules générées par la combustion du charbon pendant la vidange du silo 6. On évite ainsi de soutirer par l'orifice 65 des particules contenant des imbrûlés.

Dès que le niveau 64 est atteint, on arrête la vidange par la conduite 63 et l'on ouvre la vanne 62, toutes les particules contenues dans le silo 6 au-dessous du niveau 64 s'écoulent alors dans le silo de recyclage 4. La phase de combustion normale continue ensuite, comme précédemment, jusqu'à ce que le niveau supérieur 52 du silo 4 soit atteint.

A titre d'exemple pour une durée de la phase de combustion normale de l'ordre de 1 heure, la durée de la seconde phase de recyclage sera de l'ordre de 10 minutes, la vidange rapide devant être faite en 1 minute. Mais en augmentant les volumes du silo de recyclage 4 et du silo intermédiaire 6, on a pu poursuivre la phase de combustion normale pendant 22 heures, la phase de recyclage étant alors de 2 heures et la vidange pouvant se faire encore en 1 minute par des moyens appropriés. Il est alors possible de limiter au maximum les inconvénients liés à la possibilité d'une baisse de température avant le retour en combustion normale.

Comme on l'a indiqué plus haut, l'invention permet de simplifier l'alimentation du lit fluidisé lorsque celui-ce doit fonctionner sous pression.

Une telle installation est représentée sur la figure 3. L'ensemble constitué par l'enceinte de combustion 1, le dispositif de séparation 3 et le silo de recyclage 4, peut fonctionner selon l'une des variantes qui viennent d'être déscrites, l'enceinte 1 étant alors maintenue sous pression par des moyens appropriés. Il faut donc que la matière combustible soit mise à la pression régnant dans l'enceinte 1 avant d'être introduite dans celle-ci. C'est pourquoi l'on utilise, de façon classique, un système de sas constitué d'une chambre 7 interposée sur le circuit d'alimentation en amont du dispositif d'alimentation 21 et de l'entrée 15 de la matière combustible dans l'enceinte 1. La chambre 7 peut être isolée par des vannes d'entrée 73 et de sortie 74 placées respectivement sur le circuit d'alimentation 71 en matière combustible et la conduite 72 qui la relie au dispositif d'alimentation 21 et à l'entrée 15 de l'enceinte 1.

D'autre part, la chambre 7 peut être mise soit à la même pression que l'enceinte 1 par un circuit de pressurisation 75 qui la relie à une réserve de gaz 76 et sur lequel est placée une vanne 77, soit à la pression atmosphérique par un circuit de dépressurisation 78 muni d'une vanne 79.

Au début du fonctionnement, la chambre 7 est remplie de charbon par le circuit d'alimentation 71, les vannes 74 et 77 étant fermées. Lorsque la chambre 7 est pleine, on ferme les vannes 73 et 79 et on ouvre la vanne 77 pour mettre la chambre 7 à la pression voulue, c'est-à-dire celle qui, à ce moment, règne dans l'enceinte 1. On peut alors ouvrir la vanne 74 et alimenter l'enceinte 1 en matières combustibles par la conduite 72 reliée au dispositif d'alimentation 21 dont le débit est réglé de façon à faire fonctionner le lit fluidisé en fonctionnement normal à la température voulue.

Comme on l'a décrit précédemment, les particules solides entraînées avec les fumées s'accumulent dans le silo 4 jusqu'à ce que l'on déclenche la phase de recyclage. A ce moment, le dispositif d'alimentation 21 est arrêté et l'on ferme la vanne 74 de sortie de la chambre 7.

Celle-ci étant isolée de l'enceinte 1, qui est alors alimentée en imbrûlés recyclés, on peut fermer la vanne 77 et ouvrir la vanne 79 du circuit de dépressurisation 78.

Lorsque la chambre 7 se trouve à la pression atmosphérique, on ouvre la vanne 73 et on commande le dispositif d'alimentation 21 pour le remplissage de la chambre 7 en matières combustibles. Bien entendu, le remplissage doit se faire en un temps inférieur à la durée de la phase de recyclage, mais il n'est pas difficile de respecter cet impératif en utilisant des moyens appropriés et en choisissant de façon voulue les volumes relatifs du silo de recyclage 4 et de la chambre d'alimentation 7. Lorsque cette dernière est remplie, on ferme les vannes 73 et 79 et on ouvre la vanne 77 pour mettre la chambre 7 à la pression de l'enceinte de combustion 1. L'installation est alors prête pour la retour en phase de combustion normale puisqu'il suffit d'ouvrir la vanne 74 et d'alimenter le lit fluidisé au moment voulu après l'arrêt du recyclage et la vidange du silo 4.

Bien entendu, le volume du silo 4 doit être choisi en fonction de celui de la chambre 7 de façon à contenir toutes les particules solides générées par la combustion du charbon contenu dans la chambre 7 pendant la phase de combustion normale.

Ainsi, il est possible, grâce à l'invention d'alimenter l'enceint de combustion 1 en matières combustibles se trouvant à la pression voulue et en utilisant un sas unique. Bien entendu, on peut utiliser un dispositif analogue et la même séquence de fonctionnement pour alimenter l'enceinte de combustion en calcaire ou dolomie par le circuit 23. Mais l'on peut également comme on le fait dans certains cas mélanger le charbon et la dolomie en amont du circuit d'alimentation 71 de façon à utiliser un sas unique alimenté en mélange préparé.

## Revendications

1. Procédé de recyclage des imbrûlés solides produits au cours d'une réaction exothermique réalisée en lit fluidisé (2) dans une enceinte (1) munie de moyens (21) d'alimentation en matière combustible solide avec un débit réglable et de moyens de fluidisation (12,13,14) et reliée par un conduit (17) d'évacuation des fumées à un dispositif (3, 4) de séparation et de stockage des particules solides entraînées avec les fumées et contenant une certaine proportion d'imbxûlés, les particules récupérées étant recyclées dans le lit fluidisé (2), caractérisé par le fait qu'il comprend deux phases alternatives d'alimentation du lit fluidisé en matière combustible:
- une phase de fonctionnement normal pendant laquelle le lit fluidisé est alimenté en matière combustible par les moyens d'alimentation (21) avec un débit réglable pour obtenir une température déterminée dans le lit fluidisé et pendant laquelle les particules solides récupérées par le dispositif de séparation (3) sont accumulées dans le dispositif de stockage (4), le circuit de recyclage (41) étant fermé,
- et une phase de recyclage périodique pendant laquelle on arrête les moyens d'alimentation (21 ), on ouvre le circuit de recyclage (41) pour recycler dans le lit fluidisé les particules solides accumulées dans le dispositif de stockage (4) pendant la phase précédente de fonctionnement normal, on mesure en permanence la température du lit fluidisé (2) et on asservit le débit de recyclage à ladite température de telle sorte que la combustion des imbrûlés contenus dans les particules recyclées maintienne ladite température au même niveau que pendant la phase de fonctionnement normal, la phase de recyclage des imbrûlés étant arrêtée dès que la température du lit fluidisé ne peut plus être maintenue au niveau déterminé, le lit fluidisé étant de nouveau alimenté en matière combustible par les moyens d'alimentation (21) pour une nouvelle phase de fonctionnement normal de telle sorte que la réaction exothermique soit entretenue alternativement par la combustion de la matière combustible en phase de fonctionnement normal et par la combustion des imbrûlés en phase de recyclage.

2. Procédé de recyclage selon la revendication 1, caractérisé par le fait que les particules solides entrainées par le fait que les particules solides entrainées avec les fumées pendant la phase de recyclage sont accumulées dans un silo intermédiaire (6) interposé entre le dispositif de séparation (3) et le dispositif de stockage (4).

3. Procédé de recyclage selon les revendications 1 et 2, caractérisé par le fait que, à la fin de la phase de recyclage, on évacue les particules accumulées avant de reprendre l'alimentation normale du lit fluidisé (2) en matière combustible la durée de l'évacuation étant assez faible pour ne pas entrainer une baisse de la temperature du lit fluidisé (2) au-dessous d'une limite fixée.

4. Procédé de recyclage selon l'une des revendications 1 à 3, caractérisé par le fait que, à la fin de la phase de recyclage, on commande simultanément la retour à l'alimentation normale du lit fluidisé (2) en matière combustible et l'évacuation rapide des particules accumulées, cette dernière étant arretée avant la vidange complète du dispositif de stockage (4) lorsque le niveau des particules dans celui-ci atteint une limite fixée.

5. Procédé de recyclage selon l'une des revendications précédentes, dans lequel le lit fluidisé (2) fonctionne à une pression supérieure à la pression atmosphérique et est alimenté en matière combustible se trouvant à la même pression par l'intermédiaire d'un dispositif à sas, caractérisé par le fait que l'alimentation se fait à partir d'une chambre unique (7) formant sas comportant une entrée (71) et une sortie (72) des matières, munies chacune d'une vanne d'isolement respectivement (73) et (74) et des moyens de pressurisation (75) et de dépressurisation (78) de la chambre d'alimentation (7), préalablement remplie de matière combustible, étant alternativement mise à la pression de l'enceinte de combustion (1) pour l'alimentation de celle-ci pendant la phase de fonctionnement normal, puis isolée de l'enceinte de combustion (1) pendant la phase de recyclage pour être mise à la pression atmosphérique et remplie de nouveau en matière combustible.

6. Installation perfectionnée de combustion en lit fluidisé comprenant une enceinte (1) formant chambre de combustion alimentée en matière combustible, munie à sa base de moyens (12,13, 14) de formation d'un lit fluidisé (2) et dont la partie supérieure est reliée par un conduit (17) d'évacuation des fumées à un dispositif (3) de séparation des particules solides entrainées avec les fumées comprenant une sortie supérieure des gaz (31) et une sortie inférieure (32) des solides reliée à la chambre de combustion (1) par un circuit (41) de recyclage des solides séparées comprenant un silo (4) de réserve des particules solides, caractérisée par le fait qu'elle comprend des moyens (5, 21, 43) de commande périodique d'alimentation de la chambre de combustion (1), alternativement en matières combustibles dans une phase d'alimentation normale et d'accumulation des particules solides dans le silo (4) et en imbrûlés dans une phase de recyclage des particules accumulées dans le silo (4).

7. Installation selon la revendication 6, caractérisée par le fait que les moyens de commande périodique de l'alimentation de la chambre de combustion (1) comprennent un circuit (21) d'alimentation en matière combustible à débit réglable, et un organe (43) de fermeture et d'ouverture avec un débit réglable du circuit de recyclage (41), les deux circuits d'alimentation (21) et de recyclage (41) étant mis en service alternativement par un circuit de régulation (5) en fonction de la température du lit fluidisé (2) mesurée par un détecteur (51).

8. Installation selon la revendication 7, caractérisée par le fait que le circuit de régulation (5) comprend un organe (52) de contrôle de niveau haut des particules accumulées, placé à la partie supérieure du silo (4) et susceptible de déclencher l'arrêt du circuit d'alimentation (21) et l'ouverture de la vanne (43) du circuit de recyclage (41

9. Installation selon la revendication 7, caractérisée par le fait que le silo (4) est muni à sa base d'un orifice de vidange (48) débouchant dans une conduite (46) munie d'une vanne (47) dont l'ouverture et la fermeture sont commandées par le circuit de régulation (5).

10. Installation selon la revendication 9, caractérisée par le fait que le circuit de régulation (5) comprend un organe de contrôle du niveau bas (53) susceptible de déclencher la fermeture de la vanne (47) de la conduite de vidange (46) et placé à la partie inférieure du silo (4) à une hauteur telle au-dessus de l'orifice (48) que le volume entre les niveaux de l'organe de contrôle (53) et de l'orifice (48) soit supérieur au volume de particules solides généré par la combustion de la matière combustible en phase de fonctionnement normal pendant le temps de vidange du silo (4).

11. Installation selon l'une des revendications 6 à 10, caractérisée par le fait qu'elle comprend un silo intermédiaire (6) placé à la sortie du dispositif de séparation (3) en amont du silo de réserve (4) avec lequel il est relié par une conduite (61) munie d'une vanne (62).

12. Installation selon l'une des revendications 6 à 11, caractérisée par le fait que le lit fluidisé fonctionnant sous une pression supérieure à la pression atmosphérique, la chambre de combustion (1) est alimentée par l'intermédiaire d'un sas unique constitué d'une capacité (7) alimentée en matière combustible par un circuit (71) muni d'une vanne d'entrée (73) et reliée à la chambre de combustion (1) par une conduite (72) munie d'une vanne de sortie (74) et dans laquelle débouchent deux circuits de pressurisation (75) et de dépressurisation (78) munis respectivement de vannes (77) et (79), lesdites vannes étant actio- nées sélectivement en fonction des phases de fonctionnement de l'installation de telle sorte que pendant la phase de recyclage des imbrûlés, la capacité (7), isolée par la fermeture de la vanne de sortie (74), puisse être dépressurisée, remplie en matière combustible puis repressurisée et que, pendant la phase de fonctionnement normal la capacité (7), isolée par la fermeture des vannes d'entrée (73) et de dépressurisation (77), soit mise en liaison avec la chambre de combustion (1) par l'ouverture de la vanne de sortie (74).

## Patentansprüche

1. Verfahren zur Rückführung unverbrannter fester Stoffe während einer exothermen Reaktion in einem Wirbelbett (2) in einen Behälter (1), der mit Versorgungsorganen (21) fester brennbarer Stoffe mit einem einstellbaren Durchsatz und mit Verwirblungsorganen (12, 13, 14) versehen und mit einem Rauchablassrohr (17) mit einer Vorrichtung (3, 4) zur Trennung und Speicherung der festen Teilchen, die mit dem Rauch mitgeführt werden, die einen bestimmten Anteil unverbrannter Stoffe beinhalten, verbunden ist, wobei die wiedergewonnenen Teilchen in das Wirbelbett (2) zurückgeführt werden, dadurch gekennzeichnet, dass das Verfahren zwei alternative Versorgungsphasen des Wirbelbetts mit brennbarem Stoff aufweist:
- eine normale Betriebsphase, während der das Wirbelbett mit brennbarem Material mittels Versorgungsorganen (21) mit einem einstellbaren Durchsatz versorgt wird, um eine vorbestimmte Temperatur im Wirbelbett zu erhalten, während der die durch die Trennvorrichtung rückgewonnenen festen Teilchen in der Speichervorrichtung (4) gesammelt werden und der Rückführungskreis (41) geschlossen ist, und
- einer periodischen Rückführphase, während der die Speiseorgane (21) angehalten werden und der Rückführungskreis (41) geöffnet wird, um die in der Speichervorrichtung während der vorhergehenden Phase des normalen Betriebs in der Speichervorrichtung (4) gesammelten Teilchen in das Wirbelbett zurückzuführen, wobei ständig die Temperatur des Wirbelbetts (2) gemessen wird und der Durchsatz der Rückführung an die Temperatur angepasst wird derart, dass die Verbrennung der unverbrannten Anteile in den rückgeführten Teilchen die Temperatur auf derselben Höhe hält wie während der normalen Betriebsphase, wobei die Rückführungsphase der unverbrannten Teilchen angehalten wird, sobald die Temperatur des Wirbelbetts nicht mehr auf dem vorbestimmten Pegel gehalten werden kann, so dass dann das Wirbelbett erneut über die Versorgungsorgane (21) mit brennbarem Stoff für eine neue normale Betriebsphase derart gespeist wird, dass die exotherme Reaktion alternativ durch die Verbrennung des brennbaren Stoffes in der normalen Betriebsphase und der Verbrennung der unverbrannten Anteile in der Rückführungsphase unterhalten wird.

2. Verfahren nach Anspruch 1, dadurch gekennzeichnet, dass die festen mit dem Rauch während der Rückführungsphase mitgeführten Teilchen in einem Zwischensilo (6) gespeichert werden, das zwischen der Trennvorrichtung (3) und der Speichervorrichtung (4) angeordnet ist.

3. Verfahren nach Anspruch 1 oder 2, dadurch gekennzeichnet, dass am Ende der Rückführungsphase die gesammelten Teilchen entleert werden, bevor die normale Speisung des Wirbelbetts (2) mit brennbarem Stoff erfolgt, wobei die Dauer der Entleerung sehr kurz ist, um nicht ein Absenken der Temperatur des Wirbelbetts (2) unterhalb eines festen Grenzwerts zu bewirken.

4. Verfahren nach einem der Ansprüche 1-3, dadurch gekennzeichnet, dass am Ende der Rückführungsphase gleichzeitig die Wiederaufnahme der normalen Speisung des Wirbelbetts (2) mit brennbarem Stoff und die schnelle Entleerung der angesammelten Teilchen erfolgt, wobei der letzte Schritt angehalten wird, bevor die Speichervorrichtung (4) gänzlich geleert ist, wobei der Pegel der Teilchen in dieser Vorrichtung einen festen Grenzwert einnimmt.

5. Verfahren nach einem der vorstehenden Ansprüche, bei dem das Wirbelbett (2) bei einem Druck grösser als derAtmosphärendruck arbeitet und mit brennbarem Stoff gespeist wird, der sich mittels einer Überdruckschleuse auf demselben Druck befindet, dadurch gekennzeichnet, dass die Speisung, ausgehend von einer einzelnen Kammer (7) erfolgt, die die Überdruckschleuse bildet und einen Eingang (71) und einen Ausgang (72) für den Stoff aufweist, die jeweils mit einem Trennventil (73 bzw. 74) und mit Überdruck- (74) bzw. Unterdruck-(78)Mitteln für die Versorgungskammer (7) versehen sind, die zuvor mit brennbarem Stoff aufgefüllt ist und abwechselnd auf den Druck der Verbrennungskammer (1) zur Speisung derselben während der normalen Betriebsphase gebracht wird und abwechselnd von der Verbrennungskammer (61) während der Rückführungsphase getrennt wird, um auf Atmosphärendruck gebracht und erneut mit brennbarem Stoff gefüllt zu werden.

6. Verbesserte Verbrennungseinrichtung für Verbrennungen im Wirbelbett (1) mit einer mit brennbarem Stoff gespeisten Brennkammer, die an ihrer Basis mit Mitteln (12, 13, 14) zur Bildung eines Wirbelbetts (2) versehen ist, deren oberer Teil über eine Rauchablassleitung (17) mit einer Vorrichtung (3) zum Abtrennen fester Partikel, die mit dem Rauch mitgeführt wurden, versehen ist, die einen oberen Gasauslass (31) und einen unteren Feststoffauslass (32) aufweist, der mit der Verbrennungskammer (11) über ein Rückführungsleitungssystem (41) fester abgetrennter Teilchen versehen ist, wobei das Leitungssystem einen Festteilchenspeicher (4) aufweist, dadurch gekennzeichnet, dass die Einrichtung Mittel (5, 21, 43) zum periodischen Steuern der Speisung der Verbrennungskammer (1) abwechselnd mit brennbarem Stoff in einer normalen Versorgungsphase und der Ansammlung fester Teilchen in dem Speicher (4) und abwechselnd zur Speisung der Brennkammer mit den unverbrannten festen Bestandteilen in einer Phase der Rückführung der im Speicher (4) angesammelten Teilchen, aufweist.

7. Einrichtung nach Anspruch 6, dadurch gekennzeichnet, dass die Mittel zum periodischen Steuern der Speisung der Verbrennungskammer (61) eine Versorgungsschaltung (21) zur Versorgung mit brennbarem Stoff mit einstellbarem Durchsatz und ein Schliess- bzw. Öffnungsorgan (43) mit einem einstellbaren Durchsatz des Rückführungsleitungssystems (41) aufweist, wobei die beiden Kreise zur Versorgung (21) bzw. Rückführung abwechselnd über eine Einstellschaltung (5) in Abhängigkeit von der Temperatur des Wirbelbetts (2), die von einem Detektor (51) gemessen wird, in Betrieb genommen wird.

8. Einrichtung nach Anspruch 7, dadurch gekennzeichnet, dass die Regelschaltung (5) ein Kontrollorgan (52) zur Kontrolle des oberen Pegels der angesammelten Teilchen aufweist, das im oberen Teil des Speichers (4) angeordnet ist und in der Lage ist, ein Schliessen der Versorgungsleitung (21) und ein Öffnen des Ventils (43) der Rückführungsleitung (41) aufzulösen.

9. Einrichtung nach Anspruch 7, dadurch gekennzeichnet, dass der Speicher (4) an seinem Boden mit Entleerungsöffnungen (48) versehen ist, die in eine Leitung (46) münden, die mit einem Ventil (47) versehen ist, dessen Öffnen und Schliessen durch die Regelschaltung (5) gesteuert wird.

10. Einrichtung nach Anspruch 9, dadurch gekennzeichnet, dass die Regelschaltung (5) ein Organ zur Steuerung des niedrigeren Pegels (53) aufweist, das in der Lage ist, das Schliessen des Ventils (47) der Entleerungsleitung (46) auszulösen und im unteren Bereich des Speichers (4) auf einer Höhe angeordnet ist, derart oberhalb der Öffnungen (48), dass das Volumen zwischen den Pegeln des Überwachungsorgans (53) und der Öffnungen (48) grösser als das Volumen der Festkörper ist, die durch die Verbrennung des brennbaren Stoffes in der normalen Betriebsphase während der Zeit des Leerens des Speichers (4) erzeugt werden.

11. Einrichtung nach einem der Ansprüche 6-10, dadurch gekennzeichnet, dass sie einen Zwischenspeicher (6) aufweist, der am Ausgang der Trennvorrichtung (3) stromauf zum Reservespeicher (4) angeordnet ist, mit dem er über eine Leitung (61), die mit einem Ventil (62) versehen ist, verbunden ist.

12. Einrichtung nach einem der Ansprüche 6-11, dadurch gekennzeichnet, dass das Wirbelbett unter Überdruck arbeitet und die Verbrennungskammer (1) über eine einzelne Druckschleuse gespeist wird, die aus einem Raum (7) besteht, der über eine Leitung (71) mit brennbarem Stoff gespeist wird, wobei die Leitung ein Eingangsventil (73) aufweist und mit der Verbrennungskammer (1) über eine Leitung (72) verbunden ist, die mit einem Ausgangsventil (74) versehen ist und in der zwei Druckleitungen (75) bzw. Unterdruckleitungen (78) münden, die jeweils mit Ventilen (77 und 79) versehen sind, wobei die Ventile wahlweise in Abhängigkeit von der Betriebsphase der Einrichtung derart betätigt werden, dass während der Phase der Rückführung der unverbrannten Teilchen der Raum (7), der durch das Schliessen des Ausgangsventils (74) drucklos gemacht werden kann, mit brennbarem Stoff aufgefüllt und wieder unter Druck gesetzt werden kann und derart, dass während der normalen Betriebsphase der Raum (7), der durch das Schliessen der Eingangsventile (73) und des Druckablassventils (77) isoliert ist, in Verbindung mit der Brennkammer (1) durch die Öffnung des Ausgangsventils (74) in Verbindung gebracht werden kann.

## Claims

1. Process for recycling solid unburnt matter produced in the course of an exothermic reaction effected in a fluidized bed (2) in a vessel (1) provided with means (21) for supplying solid combustible material at a regulatable flow rate and fluidizing means (12, 13, 14) and connected through a discharge conduit (17) for the smoke to a device (3, 4) for separating and storing the solid particles entrained with the smoke and containing a certain proportion of unburnt matter, the particles recovered being recycled into the fluidized bed (2), characterised in that it comprises two alternative stages for supplying the fluidized bed with combustible material:
- a normal operating stage during which the fluidized bed is supplied with combustible material by the supply means (21) with a regulatable flow to obtain a given temperature in the fluidized bed and during which the solid particles recovered by the separating device (3) are accumulated in the storage device (4), the recycling circuit (41) being closed,
- and a periodic recycling stage during which the supply means (21) are stopped, the recycling circuit (41) is open for recycling to the fluidized bed the solid particles accumulated in the storage device (4) during the preceding normal operating stage, the temperature of the fluidized bed (2) is permanently measured and the flow rate of the recycling is governed by said temperature in such manner that the combustion of the unburnt matter contained in the recycled particles maintains said temperature at the same level as during the normal operating stage, the recycling stage for the unburnt matter being stopped as soon as the temperature of the fluidized bed can no longer be maintained at the given level, the fluidized bed being again supplied with combustible material by the supply means (21) for a new normal operating stage so that the exothermic reaction is maintained alternately by the combustion of the combustible material in the normal operating stage and by the combustion of the unburnt matter in the recycling stage.

2. Recycling process according to claim 1, characterised in that the solid particles entrained with the smoke during the recycling stage are accumulated in an intermediate silo (6) interposed between the separating device (3) and the storage device (4).

3. Recycling process according to claims 1 and 2, characterised in that, at the end of the recycling stage, the accumulated particles are discharged before resuming the normal supply of the combustible material to fluidized bed (2) the duration of the discharge being short enough to avoid resulting in a drop in the temperature of the fluidized bed (2) below a fixed limit.

4. Recycling process according to one of the claims 1 to 3, characterised in that, at the end of the recycling stage, there is simultaneously commanded the return to the normal supply of combustible material to the fluidized bed (2) and the rapid discharge of accumulated particles, the latter being stopped before the complete emptying of the storage device (4) when the level of the particles in the latter reaches a fixed limit.

5. Recycling process according to one of the preceding claims, in which the fluidized bed (2) operates at a pressure higher than the atmospheric pressure and is supplied with combustible material which is at the same pressure by means of a device having a lock, characterised in that the supply is effected by a single chamber (7) constituting a lock and comprising an inlet (7) and an outlet (72) for the materials, each provided with an isolating valve respectively (73) and (74) and pressurizing means (75) and depressurizing means (78) of the supply chamber (7), previously filled with combustible material, being alternately brought to the pressure of the combustion vessel (1) for supplying the latter during the normal operating stage, then isolated from the purpose of being brought to the atmospheric pressure and again filled with combustible material.

6. Improved installation for combustion in a fluidized bed comprising a vessel (1) forming a combustion chamber supplied with combustible material, provided at its base with means (12,13, 14) for forming a fluidized bed (2) and having an upper part connected through a smoke discharge conduit (17) to a device (3) for separating the solid particles entrained with the smoke comprising an upper gas outlet (31) and a lower solid particles outlet (32) connected to the combustion chamber (1) through a circuit (41) for recycling the separated solid particles comprising a reserve silo (4) for the solid particles, characterised in that it comprises means (5, 21, 43) for periodically commanding the supply of the combustion chamber (1), alternately with combustible materials in a normal supply stage and the accumulation of the solid particles in the silo (4) and of the unburnt matter in a stage for recycling the particles accumulated in the silo (4).

7. Installation according to claim 6, characterised in that the means for periodicaly commanding the supply of the combustion chamber (1) comprise a circuit (21) for supplying combustible material at a regulatable flow rate, and an element (43) for closing and opening the recycling circuit (41) with a regulatable flow rate, the two supply and recycling circuits (21) and (41) being brought into action alternately by a regulating circuit (5) as a function of the temperature of the fluidized bed (2) measured by a detector (51).

8. Installation according to claim 7, characterised in that the regulating circuit (5) comprises an element (52) for controlling the upper level of the accumulated particles, located in the upper part of the silo (4) and capable of bringing about the stoppage of the supply circuit (21) and the opening of the valve (43) of the recycling circuit (41).

9. Installation according to claim 7, characterised in that the silo (4) is provided at its base with an emptying aperture (47) opening into a conduit (46) provided with a valve (47) whose opening and closure are controlled by the regulating circuit (5).

10. Installation according to claim 9, characterised in that the regulating circuit (5) comprises an element for controlling the lower level (53) capable of bringing about the closure of the valve (47) of the emptying conduit (46) and located in the lower part of the silo (4) at such height above the aperture (48) that the volume between the levels of the control element (53) and the aperture (47) is greater than the volume of solid particles generated by the combustion of the combustible material in the normal operating stage during the time for emptying the silo (4).

11. Installation according to one of the claims 6 to 10, characterised in that it comprises an intermediate silo (6) located at the outlet of the separating device (3) upstream of the reserve silo (4) with which it is connected through a conduit (61) provided with a valve (62).

12. Installation according to one of the claims 6 to 11, characterised by the fact that as the fluidized bed operates under a pressure higher than atmospheric pressure, the combustion chamber (1) is supplied by means of a single lock constituted by a chamber (7) supplied with combustible material by a circuit (71) provided with an inlet valve (73) and connected to the combustion chamber (1) by a conduit (72) provided with an outlet valve (74) and into which open two pressurizing and depressurizing circuits (75) and (78) respectively provided with valves (77) and (79) said valves being selectively actuated in accordance with the operating stages of the installation so that, during the stage for the recycling of the unburnt matter, the chamber (7), isolated by the closure of the outlet valve (74), may be depressurized, filled with combustible material, then repressurized and that, during the normal operating stage, the chamber 7, isolated by the closure of the inlet and depressurizing valves (73) and (77), may be connected with the combustion chamber (1) by the opening of the outlet valve (74).
